# EUROPÄISCHE PATENTSCHRIFT

(11) **EP 0 215 035 B1**
(45) Veröffentlichungstag und Bekanntmachung des Hinweises auf die Patenterteilung: **20.12.1989**
(21) Anmeldenummer: 86901342.5
(22) Anmeldetag: 18.02.1986
(51) Int. Cl.: F21M 3/05

(54) **SCHEINWERFER FÜR ABBLENDLICHT ODER NEBELLICHT VON KRAFTFAHRZEUGEN**
HEADLAMP FOR DIPPED LIGHTS OR FOG LIGHTS FOR MOTOR VEHICLES
PHARE POUR FEUX DE CROISEMENT OU ANTI-BROUILLARD POUR VEHICULES

(30) Priorität: 28.02.1985 DE 3507013
(43) Veröffentlichungstag der Anmeldung: 25.03.1987
(73) Patentinhaber: ROBERT BOSCH GMBH, 70442 Stuttgart (DE)
(72) Erfinder: LIETAR, Christian, CH-1110 Morges (CH); LONGCHAMP, Jean-François, CH-1012 Lausanne (CH)
(86) Internationale Anmeldenummer: DE8600059
(87) Internationale Veröffentlichungsnummer: WO8605254

(56) Entgegenhaltungen:
- DE-A- 2 636 137
- FR-A- 865 616
- FR-A- 2 503 832
- FR-A- 2 550 847
- US-A- 3 708 221

## Beschreibung

Die Erfindung betrifft einen Scheinwerfer für Abblendlicht oder Nebellicht von Kraftfahrzeugen nach der Gattung des Patentanspruchs 1. Ein derartiger Scheinwerfer ist durch die FR-A1-2 550 847 bekannt. Bei Scheinwerfern dieser Art, deren Objektiv eine große relative Öffnung aufweisen muß, damit das Lichtbündel die Fahrbahn einerseits ausreichend weit und andererseits deren Ränder noch genügend ausleuchtet, tritt durch Dispersion der Lichtstrahlen, d.h. die Farbzerlegung des Lichtbündels, durch insbesondere das Objektiv, an der Helldunkelgrenze des Lichtbündels ein Farbsaum auf. Dieser durch Farbortsfehler, d.h. chromatische Aberration, hervorgerufene Farbsaum wirkt störend; darüber hinaus entspricht ein derartiges Lichtbündel nicht den Gesetzesvorschriften.

Bei dem bekannten Scheinwerfer ist zur Vermeidung dieses Farbsaums auf der Planseite des Objektivs bzw. der Linse im Bereich des oberen und unteren Abschnitts eine Glasscheibe konstanter Dicke vorgesehen. Diese Glasscheibe kann mit der Linse verbunden sein oder dieser vorangestellt sein. Sie kann klar, durchsichtig oder geriffelt sein und soll durch Streuung oder durch Ablenkung nach unten die den Farbsaum bildenden Strahlen von der Helldunkelgrenze hinweg in den Bereich unterhalb der Helldunkelgrenze ablenken. Durch diese Maßnahme erfolgt in jedem Falle eine gleichartige Brechung der farbsaumbildenden Strahlen nach unten oder oben, da die aufgesetzten Elemente keinen Linsencharakter haben. Somit ist der bekannte Scheinwerfer im Sinne der Vermeidung von Farbsaumbildung nur unvollständig wirksam.

Mit dem Scheinwerfer für Abblendlicht oder Nebellicht von Kraftfahrzeugen nach der Erfindung wird das im vorerwähnten Stand der Technik dargelegte Problem mit technisch einfachen Mitteln gelöst.

Vorteilhafte Weiterbildungen der Erfindung sind in den abhängigen Ansprüchen beschrieben.

Mehrere Ausführungsbeispiele der Erfindung sind in der Zeichnung dargestellt und in der Figurenbeschreibung näher erläutert.

Es zeigen:
Fig. 1 eine schematische, perspektivische Darstellung eines Scheinwerfers für Abblendlicht von Kraftfahrzeugen;
Fig. 2 das Prinzip der ersten Ausführung in unmaßl stäblicher Darstellung;
Fig. 3 das Prinzip der zweiten Ausführung, ebenfalls in unmaßstäblicher Darstellung; und
Fig. 4 ein Korrektionselement in raumbildlicher Darstellung gemäß zweiter Ausführung.

Ein Scheinwerfer für Abblendlicht von Kraftfahrzeugen hat einen Reflektor 10, eine bezüglich dessen Brennpunkt defokussierte Lichtquelle 11 und eine optische Achse 12.

Die von der Lichtquelle 11 erzeugten Strahlen bilden durch Reflexion am Reflektor 10 ein Lichtbündel 18 in dessen Strahlengang sind angeordnet: eine Blende 13 mit einer geknickten Kante 14, davor ein nichtfarbkorrigiertes (mit chromatischer Aberration behaftetes) Objektiv 1 und davor ein nur durch eine Scheibe dargestelltes Korrektionselement 16.

Auf einem zur Achse 12 rechtwinkligen Meßschirm 17 ergibt das vom Reflektor 10 ausgesandte Lichtbündel 18 einen Lichfleck mit einer Helldunkelgrenze (HDG), die einen waagerechten Ast 19 und einen hierzu um 15 Grad ansteigenden Ast 20 aufweist. Bei Nichtvorhandensein des Korrektionselementes 16 entstünde an der HDG 19, 20 ein durch Farbortsfehler (chromatische Aberration) verursachter Farbsaum 21, der störend wirkt. Befindet sich hingegen das Korrektionselement 16 im Strahlengang des Lichtbündels 18, so weist die HDG 19, 20 diesen störenden Farbsaum 21 nicht auf.

Das Korrektionselement 16 in Figur 2 besteht aus einer oberen zylindrischen Halblinse 22 und aus einer unteren zylindrischen Halblinse 23, deren Vertikalschnitt einer konvergierenden bzw. divergierenden Linsen entspricht. Beide Halblinsen 22, 23 brechen die Lichtstrahlen nach unten, wobei die Brechung der unteren Halblinse 23 und die der oberen Halblinse 22 unterschiedlich sind. Die optische Achse beider Halblinsen 22, 23 ist identisch mit der optischen Achse des Objektivs 15, die ihrerseits identisch ist mit der optischen Achse 12 des Scheinwerfers. Die Mantellinien der Oberfläche Halblinse 22 und die der Oberfläche 25 der unteren Halblinse 23 sind zueinander parallel und horizontal angeordnet. Beide Oberfläche 24, 25 stoßen sich in einer Verbindungungsstelle 26, welche die optische Achse 12 enthält und welche in einer zu dieser Achse rechtwinkligen Ebene 27 liegt, wobei die beiden Oberfläche 24, 25 die Ebene 27 tangential berühren.

Anhand dreier Strahlen 28, 29 und 30 des Lichtbündels 18 wird die Wirkung des Korrektionselementes 16 beschrieben:
Achsnahe Strahlen (nicht gezeichnet) werden durch das nichtfarbkorrigierte Objektiv 15 und das Korrektionselement 16 fast nicht beeinflußt und bilden ohne Farbsaum die HDG 19,20 des Lichtbündels 18. Der achsferne Strahl 29 wird beim Durchgang das Objektiv 1 gebrochen und aufgefächert (dispergiert) zwischen seinem roten Strahlenanteil 31 und seinem blauen Strahlenanteil 32. Ohne das Korrektionselement 16 würde der Strahl 29 - mindestens sein roter Strahlenanteil 31 - oberhalb der HDG 19, 20 im sogenannten Dunkelbereich auf den Meßschirm 17 auftreffen; durch die obere Halblinse 22 des Korrektionselementes 16 wird jedoch der Strahl 29 mindestens auf oder unterhalb die HDG 19, 20 und somit in den Hellbereich des Lichtbündels 18 gelenkt.

Den randnahen Strahl 30, der durch das Objektiv 15 am stärksten gebrochen und aufgefächert wird, lenkt die obere Halblinse 22 des Korrektionselementes 16 derart nach unten, daß deren roter Strahlenanteil 31 auch mindestens auf oder unterhalb die HDG 19, 20 in den Hellbereich des Lichtbündels 18 fällt.

Der achsferne Strahl 28 wird vom Objektiv 1 5 ebenfalls gebrochen und in seinen roten und blauen Strahlenanteil 31, 32 aufgefächert. Die Halblinse 23 des Korrektionselementes 16 lenkt den Strahl 28 mindestens so weit nach unten, daß auch dessen blauer Strahlenanteil 32 unter die HDG 19, 20 in den Hellbereich des Lichtbündels 18 fällt.

Das Korrektionselement 16 lenkt mithin alle einen Farbsaum 21 (Figur 1) bildenden und dem Farbortsfehler unterliegenden Strahlen in den Hellbereich des Lichtbündels 18, wo sie sich vermischen.

Beim asymmetrischen Abblendlicht schließt der ansteigende Ast 20 der HDG mit dem horizontalen Ast - d.h. mit der Horizontalen 34 - einen Winkel von 15 Grad ein. Hierbei sind vorzugsweise die Mantellinien der Oberfläche derjenigen Linsenhälfte, die den ansteigenden Ast 20 bilden, um die Hälfte des Steigungswinkels (15 Grad) zur Horizontalen 34 geneigt.

Das Korrektionselement 36 des zweiten Ausführungsbeispieles in Figur 3 zerlegt das aus dem Objektiv 15 austretende Lichtbündel, das die Grenzstrahlen 37, 38 symbolisieren, in viele verschiedengerichtete Teillichtbündel 39; diese überlagern sich gegenseitig und vereinigen sich auf dem Meßschirm 17 zu einem nichtfarbigen Lichtbündel.

Das Korrektionselement 16' in Figur 4 hat eine im wesentlichen ebene, dem Objektiv 15 zugewandte ebene Seite 40 und eine Seite mit mehreren Zylinderlinsen 41, die sich gegenseitig berühren und deren Mantellinien der Oberflächen zueinander parallel und horizontal angeordnet sind.

Des weiteren brauchen diese Teillinsen 41 nur teilweise die Nutzfläche des Korrektionselementes 16' zu bedecken.

Außerdem kann in nichtdargestellter Weise das Objektiv und das Korrektionselement aus einem Stück hergestellt sein, wobei insbesondere die Seite des Objektivs mit dem Korrektionselement durch Pressen hergestellt ist.

## Patentansprüche

1. Scheinwerfer für Abblendlicht oder Nebellicht von Kraftfahrzeugen mit einem Reflektor (10), der durch Reflexion der Strahlen einer Lichtquelle (11) ein Lichtbündel erzeugt, und mit einer Blende (13), deren im wesentlichen horizontal angeordnete Kante (14) im Strahlengang des Lichtbündels angeordnet ist und mit einem Objektiv (15), das die Kante (14) als eine Hell-Dunkel-Grenze (19, 20) des Lichtbündels auf der Fahrbahn abbildet und mit einem im Bereich des Objektivs (15) angeordneten Korrektionselement (16), das Lichtbündelstrahlen (28 bis 30), die einen an der Hell-Dunkel-Grenze liegenden Farbsaum (21) bilden und einem Farbortsfehler unterliegen, in den Hellbereich des Lichtbündels lenkt, dadurch gekennzeichnet, daß das Korrektionselement (16) eine obere als Zylinderlinsenhälfte ausgebildete Linse (22) und eine untere als Zylinderlinsenhälfte ausgebildete Linse (23) sind und daß beide Linsen die Lichtstrahlen (29, 30, 28) nach unten brechen, wobei die Brechkraft der oberen Linse (22) positiver als die Brechkraft der unteren Linse (23) ist, wodurch die den Farbsaum bildenden Strahlen in den Hellbereich gelenkt werden.

2. Scheinwerfer nach Anspruch 1, dessen Objektiv eine optische Achse (12) aufweist, dadurch gekennzeichnet, daß die optische Achse des Objektivs (15) und die optische Achse beider Linsen des Korrektionselements mit der optischen Achse (12) des Scheinwerfers identisch sind.

3. Scheinwerfer nach Anspruch 2, dadurch gekennzeichnet, daß die Mantellinien (24, 25) der oberen und unteren Linse (22, 23) zueinander parallel sind und wenigstens zum Teil horizontal liegen und daß die Oberflächen (24, 25) beider Linsen sich in einer Verbindungsstelle (26) stoßen, welche die optische Achse (12) enthält und in einer zu dieser rechtwinkligen Ebene (27) liegt, wobei die Oberflächen (24, 25) die Ebene (27) tangential berühren.

4. Scheinwerfer nach Anspruch 3, dessen Hell-Dunkel-Grenze einen horizontalen Ast (19) aufweist, dadurch gekennzeichnet, daß die Mantellinien des Oberflächenteils der oberen Linse, die den ansteigenden Ast (20) bilden, um die Hälfte des Steigungswinkels (33) (15 Grad) zur Horizontalen (34) geneigt sind.

5. Scheinwerfer nach Anspruch 1, dadurch gekennzeichnet, daß die beiden Linsen aus einer Vielzahl von einander angrenzenden Teillinsen (41) bestehen, durch die das aus dem Objektiv (15) austretende Lichtbündel (37, 38) in Teillichtbündel (39) zerlegt wird, die sich zu einem nichtfarbigen Lichtbündel vereinigen.

6. Scheinwerfer nach Anspruch 5, dadurch gekennzeichnet, daß die Teillinsen (41) nicht auf der gesamten Nutzfläche des Korrektionselements (16', 36) vorgesehen sind.

7. Scheinwerfer nach einem der Ansprüche 1 bis 6, dadurch gekennzeichnet, daß das Objektiv (15) und das Korrektionselement aus einem einzigen Stück bestehen und daß insbesondere die Seite des Objektivs, welches das Korrektionselement aufweist, durch Pressen hergestellt ist.

## Claims

1. Headlamp for dipped lights or fog lights for motor vehicles having a reflector (10) which generates a light beam by reflecting the rays of a light beam source (11), and having a mask (13), the edge (14) of which is arranged substantially horizontally and is arranged in the ray path of the light beam, and having an objective (1 5) which depicts the edge (14) on the road as a light/dark boundary (19, 20) of the light beam and having a correction element (16) arranged in the region of the objective (15) which deflects light beam rays (28 to 30) which form a colour fringe (21) located at the light/dark boundary and are subject to a local colour defect, into the light region of the light beam, characterized in that the correction element (16) comprises an upper lens (22) constructed as a cylindrical half-lens and a lower lens (23) constructed as a cylindrical half-lens and that both lenses refract the light rays (29, 30, 28) downwards, the refractive power of the upper lens (22) being more positive than the refractive power of the lower lens (23), so that the rays which form the colour fringe are deflected into the light region.

2. Headlamp according to Claim 1, the objective of which exhibits an optical axis (12) characterized in that the optical axis of the objective (15) and the optical axis of both lenses of the correcting element are identical with the optical axis (12) of the headlamp.

3. Headlamp according to Claim 2, characterized in that the directrices (24, 25) of the upper and lower lenses (22, 23) are parallel to each other and located at least partly horizontally and that the surfaces (24, 25) of both lenses meet at a junction point (26) which contains the optical axis (12) and lies in a plane (27) at right angles to the latter, the surfaces (24, 25) touching the plane (27) tangentially.

4. Headlamp according to Claim 3, the light/dark boundary of which exhibits a horizontal leg (19) and a leg (20) rising at 15 degrees relative to the latter characterized in that the directrices of the surface part of the upper lens which form the rising leg (20) are inclined to the horizontal (34) by half the slope angle (33) (15 degrees).

5. Headlamp according to Claim 1, characterized in that both the lenses consist of a plurality of mutually adjacent partial lenses (41) by which the light beam (37, 38) leaving the objective (15) is broken into partial light beams (39) which combine to form a non-coloured light beam.

6. Headlamp according to Claim 5, characterized in that the partial lenses (41) are not provided on the total effective surface of the correction element (16', 36).

7. Headlamp according to one of Claims 1 to 6, characterized in that the objective (15) and the correction element consist of a single piece and that, in particular, the side of the objective which exhibits the correction element is produced by pressing.

## Revendications

1. Projecteur pour l'éclairage code ou de brouillard de véhicules automobiles, comportant un réflecteur (10) qui forme un faisceau de rayon lumineux par réflexion des rayons d'une source lumineuse (11) ainsi que d'un écran (13) dont l'arête (14) alignée pratiquement horizontalement, se trouve dans le chemin des faisceaux lumineux, ainsi qu'un objectif (15) qui transmet l'arête (14) comme frontière entre une zone claire et une zone sombre (19, 20) du faisceau lumineux sur la voie de circulation, et un élément de correction (16) placé au niveau de l'objectif (15) qui dirige les faisceaux lumineux (28 ... 30) formant une frange colorée (21) située à la frontière entre la zone sombre et la zone claire, et soumis à un défaut de lieu de couleur dans la zone claire du faisceau lumineux, caractérisé en ce que l'élément de correction (16) est constitué par une lentille supérieure (22) en forme de demi-lentille cylindrique et d'une lentille inférieure en forme de demi-lentille cylindrique, ces deux lentilles réfractant les faisceaux lumineux (29, 30, 28) vers le bas et l'amplitude de la réfraction par la lentille supérieure (2) étant plus positive que celle de la lentille inférieure (23), pour diriger les faisceaux formant la frange de couleur soient déviés vers la zone claire.

2. Projecteur selon la revendication 1, dont l'objectif présente un axe optique (12), caractérisé en ce que l'axe optique de l'objectif (15) et l'axe optique des deux lentilles formant l'élément de correction sont identiques à l'axe optique (12) du projecteur.

3. Projecteur selon la revendication 2, caractérisé en ce que les génératrices (24, 25) de la lentille supérieure et de la lentille inférieure (22, 23) sont parallèles et sont au moins partiellement horizontales et en ce que la surface extérieure (24, 25) des deux lentilles se rencontre en une zone de jonction (26) qui contient l'axe optique (12) et est située dans un plan (27) perpendiculaire à cet axe, les surfaces (24, 25) extérieures étant tangentes au plan (27).

4. Projecteur selon la revendication 3, dont la frontière entre la zone claire et la zone sombre présente une branche horizontale (19) et une branche (20) montante par rapport à celle-ci, de 15°, projecteur caractérisé en ce que les génératrices de la partie de surface extérieure de la lentille supérieure qui forme la branche montante (20) sont inclinées par rapport à la direction horizontale (34) de la moitié de la pente (33) (15°).

5. Projecteur selon la revendication 1, caractérisé en ce que les deux lentilles se composent d'un grand nombre de lentilles partielles (41), adjacentes, qui décomposent le faisceau de rayon lumineux (37, 38) sortant de l'objectif (15) en un faisceau lumineux non coloré.

6. Projecteur selon la revendication 5, caractérisé en ce que les lentilles partielles (41) ne sont pas prévues sur l'ensemble de la surface utile de l'élément de correction (16', 36).

7. Projecteur selon l'une des revendications 1 à 6, caractérisé en ce que l'objectif (15) et l'élément de correction sont réalisés en une seule pièce et notamment la face de l'objectif présentant l'élément de correction est fabriquée par pressage.
